# EUROPÄISCHE PATENTSCHRIFT

(11) **EP 1 581 373 B1**
(45) Veröffentlichungstag und Bekanntmachung des Hinweises auf die Patenterteilung: **20.04.2016**
(21) Anmeldenummer: 03814443.2
(22) Anmeldetag: 25.07.2003
(51) Int. Cl.: B27B 9/02, B27B 9/00, B27G 19/04

(54) **HANDKREISSÄGEMASCHINE**
MANUAL CIRCULAR SAWING MACHINE
SCIE CIRCULAIRE MANUELLE

(30) Priorität: 30.12.2002 DE 10261743
(43) Veröffentlichungstag der Anmeldung: 05.10.2005
(73) Patentinhaber: ROBERT BOSCH GMBH, 70442 Stuttgart (DE)
(72) Erfinder: ROEHM, Heiko, 70176 Stuttgart (DE); GANSEL, Eduard, 72135 Dettenhausen (DE); FUCHS, Wolfgang, 70794 Filderstadt (DE)
(86) Internationale Anmeldenummer: PCT/DE2003/002510
(87) Internationale Veröffentlichungsnummer: WO 2004/060621

(56) Entgegenhaltungen:
- DD-A1- 243 236
- DE-A1- 3 919 702
- JP-A- S59 167 202
- US-A- 1 792 204
- US-A- 4 856 394
- US-B1- 6 301 790

## Beschreibung

Die vorliegende Erfindung geht aus von einer Handkreissägemaschine bestehend aus einem Sägeaggregat mit einem Gehäuse, das einen Motor und ein vom Motor antreibbares Sägeblatt umgreift, wobei das Sägeaggregat gegenüber einer Fußplatte zwischen minimaler und maximaler Schnitttiefe einstellbar schwenkbar gelagert ist und wobei die Handkreissägemaschine allein mittels eines fest mit einer Fußplatte verbundenen Handgriffs handhabbar und führbar ist. Die JP S59 167202 K1 offenbart eine solche Handkreissägemaschine. Das Sägeaggregat ist von Handhabungskräften, insbesondere vom Handgriff, im wesentlichen entkoppelbar. Eine Entkoppelung erfolgt aber nur im Stillstand, um die Schnitttiefe einzustellen.

Es sind Handkreissägemaschinen bekannt, die entweder als Tauch- oder Pendelschutzhauben-Kreissäge ausgestaltet sind, beispielsweise gemäß US 4,856,394, und die den Nachteil haben, dass sie im Rückschlagfall vom Werkstück wegspringen und unkontrolliert den Bedienenden treffen können, so dass dieser durch das unter der Fußplatte hervorragende, rotierende Sägeblatt verletzt werden kann.

Ein Rückschlag tritt bei Handkreissägen immer dann auf, wenn beim Sägen die sich von oben nach unten drehende Seite des Sägeblatts mit ihren Sägezähnen von oben auf das Werkstück trifft bzw. sich im Schnittkanal verhakt. Dadurch wird die Rotationsenergie des Sägeblatts bzw. aller drehenden Teile der Handkreissäge schlagartig in Translationsenergie umgewandelt, so daß sich die Handkreissäge vom Werkstück katapultiert bzw. zumindest abhebt und dadurch den Bedienenden gefährdet.

### Vorteile der Erfindung

Die vorliegende Erfindung mit den Merkmalen des Anspruchs 1 hat den Vorteil, dass im Rückschlagfall das Sägeaggregat mit dem Sägeblatt von den - nach dem Stand der Technik üblicherweise auf das Sägeblatt wirkenden - Handhabungskräften des Bedienenden entkoppelbar ist. Dadurch bleibt der aus der schlagartig umgewandelten Rotationsenergie des Sägeblatts resultierende Translationsimpuls kleiner, weil das Sägeaggregat zunächst gegenüber der Fußplatte in seine Sicherheitsposition nach oben beschleunigt wird. In dieser Zeitspanne hebt die Fußplatte der Handkreissäge noch nicht vom Werkstück ab, die Pendelschutzhaube schließt sich dabei. Springt dann die Handkreissäge trotzdem noch vom Werkstück, ragt das Sägeblatt nicht mehr unter der Fußplatte hervor bzw. ist durch die Pendelschutzhaube abgedeckt. Dadurch ist der Bedienende durch das rotierende Sägeblatt nicht gefährdet.

Dadurch, dass die Handkreissäge allein mittels des fest mit der Fußplatte verbundenen Handgriffs handhabbar und führbar ist, ist das Sägeaggregat auf einfache Weise von den vom Bediener ausgeübten Handhabungskräften entkoppelbar.

Dadurch, dass das Sägeaggregat mittels Überlastkupplung gegenüber der Fußplatte schwenkbar lösbar ist, kann es im Fall eines Rückschlages um den Drehpunkt der Schnittiefeneinstellung ausweichen, wobei das Sägeaggregat mit dem Sägeblatt in eine Position oberhalb der Fußplatte beschleunigt wird, so dass auch bei nachfolgendem Abheben der Fußplatte vom Werkstück eine Verletzungsgefahr durch das Sägeblatt auszuschließen ist.

Dadurch, dass das Sägeaggregat im Falle eines Rückschlages nach Erreichen seiner Sicherheitsposition in dieser arretierbar ist, wird verhindert, dass das noch rotierende Sägeblatt vom Bedienenden ungewollt wieder unter die Fußplatte in Richtung höhere Schnitttiefe herausgeschwenkt wird und ihn verletzt.

Dadurch, dass die Kupplung auch von Hand auslösbar ist, kann die Handkreissäge bequem und sicher mit der Fußplatte auf einer Unterlage abgestellt werden, ohne dass auf dieser die Pendelschutzhaube aufliegt.

### Zeichnung

Nachstehend ist die Erfindung anhand eines Ausführungsbeispiels mit zugehöriger Zeichnung näher erläutert.

Es zeigen
- Figur 1: eine Seitenansicht der sägebereiten, erfindungsgemäßen Handkreissäge mit arretierter Kupplung von rechts
- Figur 2: die Seitenansicht gemäß Figur 1 mit gelöster Kupplung Figur 3 eine Seitenansicht der Handkreissäge von links
- Figur 4: eine Draufsicht der Handkreissäge, teilweise geschnitten,
- Figur 5: einen Längsschnitt der Fußplatte mit Schwenkarm ohne Sägeaggregat und
- Figur 6: eine Draufsicht der Fußplatte gemäß Figur 5.

### Ausführungsbeispiele

Figur 1 zeigt eine Seitenansicht der Handkreissäge 10 von rechts, die aus einem Sägeaggregat 12 besteht, das sich im Wesentlichen aus einem Motorgehäuse 14 sowie einer Schutzhaube 16 zusammensetzt. Der im Motorgehäuse 14 aufgenommene, nicht dargestellte Motor dient dem Antrieb eines Sägeblatts 18, das bereichsweise von der Schutzhaube 16 umgriffen wird. Dabei wird das Sägeaggregat 12 von einer Fußplatte 22 getragen, die zur sicheren Auflage auf ein nicht dargestelltes Werkstück dient und das Sägen mit einer bestimmten Schnittiefe erleichtert, wobei das Sägeblatt 18 mehr oder weniger weit unter der Fußplatte 22 herausragt.

Das Sägeaggregat 12 ist relativ zur Fußplatte 22 um eine geometrische Achse 20 parallel zur Sägeblattachse 19 auf- und niederschwenkbar gelagert. Ein die geometrische Achse 20 bildendes Gelenk 20' wird von einem Schwenkarm 36 getragen, der seinerseits gegenüber der Fußplatte 22 um eine zur Sägeblattachse 19 rechtwinklige Achse 35 - zur Einstellung einer Gehrungsposition des Sägeblatts 18 - schwenkbar gelagert ist.

Ist das Sägeaggregat 12 um das Gelenk 20 bis zur maximalen Schnitttiefe nach unten geschwenkt, schlägt es am Schwenkarm 36 an. Dabei hat das Sägeblatt 18 einen maximalen Überstand nach unten über die Fußplatte 22 hinaus. Dazu ist vom Bedienenden das Sägeaggregat 12 mit einer Hand, z.B. an der Schutzhaube 16 zu ergreifen und zur Fußplatte 22 hin zu drücken. Dabei rastet die Rastkupplung 44 am Arretierstück 40 ein, das in dieser Darstellung in seiner tiefsten Position mittels der Flügelmutter 45 arretiert ist.

Ein in der Zeichenebene der Figur 1 hinter der Schutzhaube 16 angeordneter Handgriff 24 ist starr mit dem Schwenkarm 36 verbunden und nicht wie bei bekannten Handkreissägen gemeinsam mit dem Sägeaggregat zum Einstellen der Schnitttiefe relativ zur Fußplatte 22 schwenkbar. Der Handgriff 24 trägt im oberen Bereich einen tastenartigen Knopf 28 zum Lösen einer Einschaltsperre, mit der eine Schalttaste 26 zum Einschalten des Sägeaggregatantriebs arretierbar ist. Nur wenn der Knopf 28 gedrückt gehalten wird, kann die Schalttaste 26 niedergedrückt werden.

Aus dem Handgriff 24 tritt unten hinten eine Netzleitung 30 zur Stromversorgung des Sägeaggregatsantriebs aus. In Betrachtungsrichtung rechts, d.h. vorn, trägt die Schutzhaube 16 einen Zusatzhandgriff 34, an dem der Bedienende mit seiner zweiten Hand die Handkreissäge 10 besonders sicher führen kann.

Das Sägeaggregat 12 ist gegenüber der Fußplatte 22 in zwei Freiheitsgraden schwenkbar verbunden (Figur 5, 6), - sowohl über das Gelenk 20 relativ zum Schwenkarm 36 als auch über den Schwenkarm 36 selbst. Dabei ist der Schwenkarm 36 gegenüber der Fußplatte 22 über zwei Schwenkgelenke 37 gelagert, die parallel zum Sägeblatt 18 und zur Fußplatte 22 eine Schwenkachse 35 bilden. Damit ist das Sägeaggregat 12 mit dem Schwenkarm 36 zum Sägen von Gehrungswinkeln so gelagert, dass das Sägeblatt 18 in Schwenkpositionen zwischen 90° bis 45° gegenüber der Fußplatte 22 arretierbar ist. Der Schwenkarm 36 kann dabei mittels zweier Schwenkkulissen 56, 57 sowie zugehörigen Schwenkarretierungen 58, 59 in feststellbar wählbare Schwenkpositionen gegenüber der Fußplatte 22 eingestellt werden.

Der Schwenkarm 36 trägt das Gelenk 20, um das das Sägeaggregat 12 gegenüber der Fußplatte 22 zum Einstellen der Schnitttiefe schwenkbar gelagert ist. Das Gelenk 20 ist in Betrachtungsrichtung rechts, also nahe der vorderen Stirnseite der Fußplatte 22 der Handkreissäge 10 angeordnet, während auf der gegenüberliegenden Seite, d.h. hinten, auf dem Schwenkarm 36 eine Schnitttiefenführung 38 angeordnet ist, die als kreisbogenförmig um das Gelenk 20 gekrümmter Blechstreifen ausgestaltet ist, an dem die Schutzhaube 16 mittels des Arretierstücks 40 bzw. der Flügelmutter 45 feststellbar angeordnet ist. Die Schnitttiefenführung 38 weist einen nicht näher bezeichneten Längsschlitz auf, durch den hindurch das Arretierstück 40 bzw. die Flügelmutter 45 greifen, wobei das Arretierstück 40 im Längsschlitz zwischen einer oberen und unteren Endposition stufenlos positioniert und dazu mittels der Flügelmutter 45 festgelegt werden kann.

In der oberen Endposition des Arretierstücks 40 ist das Sägeaggregat 12 so weit nach oben verschwenkt, dass das Sägeblatt 18 und die Pendelschutzhaube 17 sich derart oberhalb der Fußplatte 22 befinden, dass sie nicht unter dieser herausragen.

An der Schutzhaube ist in einem hinteren, vom Sägeblatt 18 beabstandeten Bereich ein Rasthaken 42 angeordnet, der über eine Kupplungsfeder 46 elastisch mit der Schutzhaube 16 gekoppelt ist. Der Rasthaken 42 ist um eine Achse 43 pendelartig verschwenkbar und greift mit einer Rastflanke 54 unter eine Arretierflanke 52 des Arretierstücks 40, wenn das Sägeaggregat 12 weit genug nach unten, zur Fußplatte 22 hin geschwenkt wird. Dann gleitet der Rasthaken 42 überrastend über den Frontbereich des Arretierstücks 40, wobei sich die Rastflanke 54 unter der Arretierflanke 52 festhält. Dazu sind die Flankenwinkel der Arretierflanke und der Rastflanke 52, 54 so gewählt, dass bei einer bestimmten, kritischen Kraft, die das Sägeaggregat 12 nach oben um das Gelenk zu drehen sucht, sich die Rastflanke 54 von der Arretierflanke 52 lösen kann, so dass die Rastkupplung 44 geöffnet ist und das Sägeaggregat 12 unterstützt von der Hubfeder 48 in seine obere Endlage beschleunigt werden kann. Setzt ein entsprechender Rückschlag ein, wird also das Sägeaggregat 12 nach oben beschleunigt, ohne dass die Fußplatte 22 sich dabei vom Werkstück abhebt. Erst, wenn das Sägeaggregat 12 seine obere Endlage erreicht hat, in der das Sägeblatt 18 nicht mehr unter der Fußplatte 22 hindurchragt, kann die Fußplatte 18 der nach oben gerichteten Bewegung des Sägeaggregats 12 folgen. Dabei kann sich die Fußplatte 22 vom Werkstück heben und möglicherweise auch den Bedienenden berühren, ohne dass dieser durch das Sägeblatt 18 gefährdet wäre.

Die Lösekraft der Kupplung 44 wird neben den Flankenwinkeln 52, 54 durch die Kräfte der Federn 46 und 48 definiert, wobei die Kupplungsfeder 46 die Rastkupplung 44 zu schliessen aber die Hubfeder 48 die Rastkupplung 44 zu öffen sucht. In allen Schnittiefenpositionen ist die von der Feder 46 bewirkte Schliesskraft auf die Tastkupplung 44 grösser als die von der Feder 48 bewirkte Öffnungskraft.

Figur 2 zeigt die Handkreissäge 10 kurz vor Erreichen der oberen Endposition des Sägeaggregats 12. Dabei ist deutlich erkennbar, dass die Rastkupplung 44 gelöst ist, so dass der Rasthaken 42 außer Eingriff zum Arretierstück 40 ist und das Sägeaggregat 12 über eine Hubfeder 48 in seine obere Endposition gedrückt wird.

Auf die übrigen schon zu Figur 1 erläuterten Merkmale bzw. Bezugszeichen soll an dieser Stelle nicht noch einmal eingegangen werden.

Figur 3 zeigt die Handkreissäge 10 von der linken Seite, wobei über die Figuren 1 und 2 hinausgehend die Hubfeder 48 besonders deutlich dargestellt ist, die das Sägeaggregat 12 gegenüber der Fußplatte 22 bzw. gegenüber dem Schwenkarm 36 nach oben zu schwenken sucht.

Besonders deutlich und über Figur 1 und 2 hinausgehend ist auch die vordere Schwenkkulisse 56 mit der vorderen Schwenkarretierung 58 erkennbar. Über die Schwenkkulisse 56 und die zugehörige Schwenkarretierung 58 ist die Winkelverstellung des Sägeaggregats 12 bzw. des Sägeblatts 18 gegenüber der Fußplatte 22 arretierbar einstellbar.

Figur 4 zeigt eine Draufsicht der erfindungsgemäßen Handkreissäge 10, deren Fußplatte 22 abgerundete Eckbereiche hat und auf der der Schwenkarm 36 schwenkbar und über Schwenkkulissen 56, 57 bzw. Schwenkarretierungen 58, 59 feststellbar ist. Der Schwenkarm 36 hat einen hochgebogenen Lappen 360, mit dem der Handgriff 24 fest verbunden ist. Damit kann der Schwenkarm 36 über den Handgriff 24 in seiner Winkellage bzw. Gehrungsposition gemeinsam mit dem Sägeaggregat 12 verstellt werden. Da der Schwenkarm 36 das Gelenk 20 trägt, an dem das Sägeaggregat 12 auf- und ab- bzw. tiefeneinstellbar gelagert ist, ist der Handgriff 24 bei der Auf- und Ab-Schwenkbewegung des Sägeaggregats 12 von diesem entkoppelt und unabhängig von diesem gelagert.

Figur 5 zeigt eine Seitenansicht der Fußplatte 22 ohne Sägeaggregat 12 und Handgriff 24, wobei deutlich der Schwenkarm 36 mit seinen Schwenkgelenken 37 und damit in seiner Schwenkbarkeit gegenüber der Fußplatte 22 erkennbar ist und wobei der vordere nach oben gerichtete Bereich mit dem Gelenk 20 als starres Verbindungsstück zum Gelenkarm 36 und die hinten angeordneten Schnitttiefenführung 38 als starres Teil des Gelenkarms 36 sowie der hochgebogene Lappen 360 als Widerlager des Handgriffs 24 erkennbar ist.

Figur 6 zeigt eine Draufsicht der Figur 5, wobei der Schwenkarm 36, die Schnitttiefenführung 38 mit dem Längsschlitz 39 und einer nicht näher bezeichneten Skala erkennbar ist, an der die Schnitttiefe kontrolliert einstellbar ist.

Bei einem weiteren, nicht dargestellten Ausführungsbeispiel der Erfindung ist die Rastkupplung 44 mittels Taste bzw. Knopf von Hand lösbar, so dass dadurch bequemer und schneller eine Rastposition zum Abstellen der Handkreissäge einstellbar ist.

Bei einem weiteren Ausführungsbeispiel der Erfindung ist die obere Endposition des Sägeaggregats 12 gegenüber der Fußplatte 22 überrastbar arretierbar und mittels Tastendruck lösbar, so wie dies bei Tauchsägen an sich üblich ist. Da die erfindungsgemäße Säge jedoch über eine Pendelschutzhaube verfügt, ist dieses Merkmal fakultativ bzw. nicht zwingend notwendig.

## Patentansprüche

1. Handkreissägemaschine (10), bestehend aus einem Sägeaggregat (12) mit
einem Gehäuse (14, 16), das einen Motor und ein vom Motor antreibbares Sägeblatt (18) umgreift, wobei das Sägeaggregat (12) gegenüber einer Fußplatte (22) zwischen minimaler und maximaler Schnitttiefe einstellbar schwenkbar gelagert ist und wobei die Handkreissägemaschine (10) allein mittels eines fest
mit einem Schwenkarm (36) oder einer Fußplatte (22) verbundenen Handgriffs (24) handhabbar und führbar ist, wobei das Sägeaggregat (12) von beim Sägen auf das Sägeblatt (18) wirkenden Handhabungskräften, insbesondere vom Handgriff (24), im wesentlichen dadurch entkoppelbar ist, dass das Sägeaggregat (12) über eine kraftabhängige Kupplung (44) mit Schnittiefeneinstellungsmitteln (38, 39, 45) kuppelbar ist, so dass im Rückschlagfall die Schnittiefeneinstellungsmittel (38, 39, 45) selbsttätig lösbar sind und sodann das Sägeaggregat (12) schnittiefenminimierend ausweichen kann.

2. Handkreissägemaschine nach Anspruch 1, wobei das Sägeaggregat (12) auf dem Schwenkarm (36) unabhängig vom Handgriff (24) tiefeneinstellbar gelagert ist.

3. Handkreissägemaschine (10) nach Anspruch 1 oder 2, wobei jede Schnitttiefenposition des Sägeaggregats (12) mittels Überlastkupplung (44) lösbar arretierbar ist, deren Löserichtung zur minimalen Schnittiefe geht.

4. Handkreissägemaschine nach Anspruch 3, wobei die Überlastkupplung (44) als Rastkupplung (40, 42) ausgestaltet und auf der der Achse (20) abgewandten Seite der Schutzhaube (16) angeordnet ist.

5. Handkreissägemaschine nach Anspruch 4, wobei die Rastkupplung (40, 42) aus einem Arretierstück (40) besteht, das von einem Raststück (42) hintergreifbar ist.

6. Handkreissägemaschine nach Anspruch 5, wobei das Arretierstück (40) und
das Raststück (42) miteinander korrespondierende Stützflächen (52, 54) haben,
die mit einem übereinstimmenden bestimmten Winkel zur Richtung der Auslösekraft verlaufend aneinander abstützbar sind, wobei der Winkel so gewählt ist, dass sich das Arretierstück (40) und das Raststück (42) bei einer bestimmten das Sägeaggregat (12) in die Position Schnittiefe "0" stellenden Mindestkraft selbsttätig voneinander lösen.

7. Handkreissägemaschine nach Anspruch 4, wobei eine Lösekraft der Rastkupplung (44) durch eine Hubfeder (48) und eine Kupplungsfeder (46) definiert wird, so dass die Lösekraft von der eingestellten Schnittiefe abhängt.

## Claims

1. Portable circular saw machine (10) consisting of a saw unit (12) having a housing (14, 16) which engages around a motor and a saw blade (18) that is drivable by the motor, wherein the saw unit (12) is mounted pivotably so as to be settable between a minimum and maximum cutting depth with respect to a sole plate (22), and wherein the portable circular saw machine (10) is manipulable and guidable solely by means of a handle (24) that is firmly connected to a pivot arm (36) or a sole plate (22), wherein the saw unit (12) is able to be substantially decoupled from handling forces that act on the saw blade (18) during sawing, in particular from the handle (24), in that the saw unit (12) is able to be coupled to cutting-depth setting means (38, 39, 45) via a force-dependent clutch (44) such that, in the event of kickback, the cutting-depth setting means (38, 39, 45) are automatically releasable and then the saw unit (12) can yield in a cutting-depth minimizing manner.

2. Portable circular saw machine according to Claim 1, wherein the saw unit (12) is mounted on the pivot arm (36) in a depth-settable manner independently of the handle (24).

3. Portable circular saw machine (10) according to Claim 1 or 2, wherein each cutting-depth position of the saw unit (12) is releasably lockable by means of an overload clutch (44), the releasing direction of which runs towards the minimum cutting depth.

4. Portable circular saw machine according to Claim 3, wherein the overload clutch (44) is configured as a latching clutch (40, 42) and is arranged on that side of the protective hood (16) that is remote from the axle (20).

5. Portable circular saw machine according to Claim 4, wherein the latching clutch (40, 42) consists of a locking piece (40) behind which a latching piece (42) is able to engage.

6. Portable circular saw machine according to Claim 5, wherein the locking piece (40) and the latching piece (42) have mutually corresponding supporting surfaces (52, 54) which are supportable against one another in a manner extending at a corresponding determined angle to the direction of the trigger force, wherein the angle is selected such that the locking piece (40) and the latching piece (42) automatically detach from one another in the event of a particular minimum force that sets the saw unit (12) in the cutting depth "0" position.

7. Portable circular saw machine according to Claim 4, wherein a release force of the latching clutch (44) is defined by a lifting spring (48) and a clutch spring (46) such that the release force is dependent on the set cutting depth.

## Revendications

1. Scie circulaire manuelle (10), constituée d'un module de sciage (12) avec un boîtier (14, 16) qui vient en prise autour d'un moteur et d'une lame de scie (18) pouvant être entraînée par le moteur, le module de sciage (12) étant supporté de manière à pouvoir pivoter de manière ajustable par rapport à une plaque de base (22) entre une profondeur de coupe minimale et une profondeur de coupe maximale, et la scie circulaire manuelle (10) pouvant être manipulée et guidée seulement au moyen d'une poignée (24) connectée fixement à un bras pivotant (36) ou à une plaque de base (22), le module de sciage (12) pouvant être désaccouplé par des forces de manipulation agissant lors du sciage sur la lame de scie (18), en particulier par la poignée (24), essentiellement par le fait que le module de sciage (12) peut être accouplé par le biais d'un accouplement (44) dépendant de la force à des moyens d'ajustement de la profondeur de coupe (38, 39, 45), de telle sorte qu'en cas de recul, les moyens d'ajustement de la profondeur de coupe (38, 39, 45) puissent être automatiquement libérés et que le module de sciage (12) puisse s'écarter en minimisant la profondeur de coupe.

2. Scie circulaire manuelle selon la revendication 1, dans laquelle le module de sciage (12) est supporté de manière à pouvoir ajuster la profondeur sur le bras pivotant (36) indépendamment de la poignée (24).

3. Scie circulaire manuelle (10) selon la revendication 1 ou 2, dans laquelle chaque position de profondeur de coupe du module de sciage (12) peut être bloquée de manière libérable au moyen d'un accouplement de surcharge (44), dont le sens de desserrage va vers la profondeur de coupe minimale.

4. Scie circulaire manuelle selon la revendication 3, dans laquelle l'accouplement de surcharge (44) est réalisé sous forme d'accouplement à encliquetage (40, 42) et est disposé sur le côté du capot de protection (16) détourné de l'axe (20).

5. Scie circulaire manuelle selon la revendication 4, dans laquelle l'accouplement à encliquetage (40, 42) se compose d'un élément d'arrêt (40) qui peut être saisi par l'arrière par un élément d'encliquetage (42).

6. Scie circulaire manuelle selon la revendication 5, dans laquelle l'élément d'arrêt (40) et l'élément d'encliquetage (42) présentent des surfaces d'appui (52, 54) se correspondant mutuellement, lesquelles peuvent être supportées l'une contre l'autre en s'étendant avec un certain angle coïncidant par rapport à la direction de la force de déclenchement, cet angle étant sélectionné de telle sorte que l'élément d'arrêt (40) et l'élément d'encliquetage (42), pour une force minimale déterminée ajustant le module de sciage (12) dans la position de profondeur de coupe "0", se séparent automatiquement l'un de l'autre.

7. Scie circulaire manuelle selon la revendication 4, dans laquelle une force de libération de l'accouplement à encliquetage (44) est définie par un ressort de levage (48) et un ressort d'accouplement (46), de telle sorte que la force de libération dépende de la profondeur de coupe ajustée.
